# EUROPÄISCHE PATENTSCHRIFT

(11) **EP 2 572 022 B1**
(45) Veröffentlichungstag und Bekanntmachung des Hinweises auf die Patenterteilung: **28.10.2015**
(21) Anmeldenummer: 11707403.9
(22) Anmeldetag: 04.03.2011
(51) Int. Cl.: D03D 47/23

(54) **GREIFER UND SCHUSSFADENEINTRAGVORRICHTUNG FÜR EINE GREIFERWEBMASCHINE**
GRIPPER AND WEFT-THREAD INSERTION DEVICE FOR A GRIPPER WEAVING MACHINE
LANCE ET DISPOSITIF D'INSERTION DE FIL DE TRAME POUR MÉTIER À TISSER À LANCE

(30) Priorität: 18.05.2010 EP 10163061
(43) Veröffentlichungstag der Anmeldung: 27.03.2013
(73) Patentinhaber: Textilma AG, 6362 Stansstad (CH)
(72) Erfinder: TRÖNDLE, Dirk, 79618 Rheinfelden (DE); NEUHAUS, Fabian, CH-5079 Zeihen (CH)
(74) Vertreter: Schmauder & Partner AG Patent- & Markenanwälte VSP
(86) Internationale Anmeldenummer: PCT/EP2011/053344
(87) Internationale Veröffentlichungsnummer: WO 2011/144368

(56) Entgegenhaltungen:
- EP-A1- 0 690 160
- WO-A1-00/70136
- WO-A1-2009/026732

## Beschreibung

### Technisches Gebiet

Die Erfindung betrifft einen Greifer für eine Greiferwebmaschine gemäss dem Oberbegriff von Anspruch 1. Weiterhin betrifft die Erfindung eine Schussfadeneintragvorrichtung mit einem entsprechenden Greifer.

### Stand der Technik

Bei Greiferwebmaschinen wird der Schussfaden üblicherweise von einem Bringgreifer von einer Seite in das Webfach eingebracht und dann - üblicherweise in etwa in der Mitte des Webfaches - einem Holgreifer übergeben, der den Schussfaden sodann aus dem Webfach herauszieht. Dabei sind in beiden Greifern Greifelemente in einem Greifkopf ausgebildet. Die Greifer bewegen sich dabei längs von Führungselementen, die am Webblatt befestigt sind.

Aus der WO 2000/070136 A ist ein Greifer zum Eintragen eines Schussfadens mit einer schwenkbaren Klemmzunge bekannt, die mit einem drehbaren Schaftteil verbunden ist und unter Einwirkung einer Torsionsfeder steht um den Schussfaden zu klemmen. In der WO 2000/070136 A wird vorgeschlagen, die Torsionsfeder als Torsionsstabfeder so auszubilden, dass sie an einem Ende mit dem Schaftteil drehfest verbunden ist und mit dem anderen Ende über Stellmittel mit dem Gehäuse des Greifers verbunden ist. Eine solche Ausgestaltung hat sich grundsätzlich als vorteilhaft herausgestellt, da der Schussfaden wenig beansprucht wird und somit auch sehr empfindliche Fäden verwendet werden können. In der WO 2000/070136 A wird ein mechanisches Betätigungsorgan für die Klemmzunge vorgeschlagen, welches durch ein Stellglied verlagert wird und die Klemmzunge mechanisch betätigt. Allerdings sind die Anforderungen an die Eintragsfrequenz von Schussfäden seit der WO 2000/070136 A erheblich gestiegen, do dass eine solche Lösung nicht mehr ausreichend erscheint.

Aus der EP-A-0 690 160 ist eine andere Art von Schussfadeneintragvorrichtungen bekannt, in der für die Greifelemente Permanentmagnete vorgesehen sind, die durch entsprechend eingerichtete elektromagnetische Vorrichtungen an den Führungselementen für den Bringgreifer und den Holgreifer ein Öffnen bzw. Schliessen der Greiferköpfe gesteuert bewirken. Die Greifervorrichtung der EP-A-0 690 160 ist - wie andere Greifervorrichtungen mit Permanentmagneten allerdings mit dem Nachteil behaftet, dass durch die beim Vorbeiführen nur schwer zu steuerbaren Krafteinwirkungen leicht eine Strapazierung des Schussfadens bewirken können.

In der CH-A-556 930 wurde zur geringeren Strapazierung des Schussfadens vorgeschlagen, einen Greifer mit einem beweglichen Klemmteil und einem ortsfesten Gegenlager auszubilden, wobei am Gegenlager eine weichelastische Unterlage mit einem darauf schwimmend eingelagerten, verschleissfesten Auflageteil vorgesehen ist. Die in der CH-A-556 930 vorgeschlagene Ausführung zeichnet sich dadurch aus, dass das Auflageteil durch seine Form und die Elastizität der weichelastischen Unterlage festgehalten (geklemmt) und dadurch ein Auswechseln oder Entfernen des Auflageteils ermöglicht wird. In der Praxis haben sich damit aber Probleme ergeben, insbesondere in Bezug auf den Verschleiss.

### Darstellung der Erfindung

Aufgabe der Erfindung ist es, eine Greifereinrichtung für den Schussfadeneintrag einer Greiferwebmaschine der eingangs beschriebenen Art zu verbessern und eine sichere Mitnahme des Fadens bei hohen Schusseintragsfrequenzen zu gewährleisten.

Die Aufgabe wird durch eine Greifereinrichtung nach Anspruch 1 gelöst. Dabei haben die Massnahmen der Erfindung zunächst einmal zur Folge, dass - insbesondere bei hohen Betriebsfrequenzen - ein die Schussfäden schonender Betrieb der Klemmzunge möglich ist. Zudem sichert der Greifer gemäss der vorliegenden Erfindung auch bei hohen Drehzahlen der Webmaschine einen sicheren, störungs- und verschleissarmen Betrieb.

Vorteilhafte Ausgestaltungen des Greifers gemäss der vorliegenden Erfindung sind in den Ansprüchen 2 bis 11 beschrieben.

Vorteilhaft ist es, wenn ein mechanisches Betätigungsorgan, welches schon aus dem Stand der Technik bekannt war, zum Verdrehen des Torsionsstabes unabhängig von den Dauermagneteinrichtungen für ein Lösen der Klemmzunge von der Klemmbacke vorgesehen ist. Dadurch kann insbesondere ein Einstellen, ein händisches Einlegen des Fadens und eine Wartung und Problembehebung gewährleistet werden. Vorteilhaft ist eine Ausgestaltungen, bei der die Klemmbacke als feste Klemmbacke ausgebildet und der Torsionsstab einem Gehäuse angeordnet ist.

Ideal ist es, wenn zwei gegenförmig gepolte Dauermagnete symmetrisch um den Torsionsstab angeordnet sind, so dass die Auslenkkraft vollumfänglich direkt dem Verdrehen des Torsionsstabes dienen kann. Es ist aber auch möglich, dass der Torsionsstab etwas verlagert, aber immer noch zwischen den beiden gegenförmig gepolte Dauermagnete angeordnet ist, so dass ein Auslenken der Dauermagnete ebenfalls ein Verdrehen des Torsionsstabes zur Folge hat. Weiterhin ist es konstruktiv einfacher, wenn der Torsionsstab noch weiter verlagert zwischen Verlängerungselementen der beiden gegenförmig gepolte Dauermagnete angeordnet ist, so dass ein Auslenken der Dauermagnete ebenfalls ein Verdrehen des Torsionsstabes zur Folge hat.

Eine vorteilhafte Anordnung ist, wenn die Klemmzunge direkt mit dem Torsionsstab verbunden und im wesentlichen in der Achse des Torsionsstabes verdrehbar ist, durch die Vorspannung an der Klemmbacke anliegt und durch ein Verdrehen des Torsionsstabes von der Klemmbacke lösbar ist. Dabei können Mittel zum Vorspannen des Torsionsstabes und damit zum Einstellen der Klemmkraft vorgesehen sein.

Eine alternative, sehr vorteilhafte Ausgestaltung der Erfindung ist, wenn die Klemmzunge durch eine weitere Feder im wesentlichen quer zur Achse des Torsionsstabes schwenkbar ist, durch die Vorspannung der weiteren Feder an der Klemmbacke anliegt und durch ein Verdrehen des Torsionsstabes von der Klemmbacke lösbar ist. Dabei kann der Torsionsstab als Hebel-, Nocken- bzw. Kulissenmittel wirkende Führungseinrichtung aufweisen, die durch ein Verdrehen des Torsionsstabes die Klemmzunge gegen deren, durch die Vorspannung der weiteren Feder bewirkte Vorspannung schwenkt und von der Klemmbacke löst. Dies kann vorteilhafterweise dadurch ausgebildet sein, dass die Hebel-, Nocken- bzw. Kulissenmittel als abschnittsweise Abflachung oder gleichwirkende Ausbildung des Torsionsstabes ausgebildet ist, die im Eingriff mit der Klemmzunge diese an die Klemmbacke anliegen lässt. Diese Anordnung hat in Bezug auf das Einlesen des Schussfadens, der Ausbildung einer separat betätigbaren Klemme und eines separat funktionierenden Torsionsstabes erhebliche Vorteile.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Erfindung werden anhand schematischer Zeichnungen nachfolgend näher beschrieben, dabei zeigen:
- Figur 1: eine Darstellung eines erfindungsgemässen Greifers gemäss einem ersten Ausführungsbeispiel der vorliegenden Erfindung;
- Figur 2: eine Darstellung entlang des Schnittes A-A aus Figur 1;
- Figur 3: eine Darstellung entlang des Schnittes B-B aus Figur 1;
- Figur 4: eine schematische Darstellung eines solchen Greifers gemäss den Figuren 1 bis 3;
- Figur 5: eine schematische Darstellung eines solchen Greifers gemäss einem zweiten Ausführungsbeispiel der vorliegenden Erfindung.

### Wege zur Ausführung der Erfindung

Zu einem ersten Ausführungsbeispiel der vorliegenden Erfindung wird auf die Figuren 1 bis 3 Bezug genommen, welche einen Greifer zu diesem Ausführungsbeispiel zeigen. Der an einem Greiferband oder an einer Greiferstange 18 angeordnete und längs des Webfachs 13 geführte Greifer weist ein Gehäuse, einen Klemmteil mit einer Klemmzunge 3 und eine Betätigungslasche 4 zum händisches bzw. mechanischen Betätigen der Klemmzunge 3 auf. Das Gehäuse des Greifers besteht aus Kunststoff. Der Klemmteil besteht aus Metall und ist mit dem Gehäuse verbunden.

Die Wirkungsweise des Greifers wird aus der schematischen Darstellung von Figur 4 deutlich. Der Torsionsstab 1 ist einerseits mit einer Betätigungslasche 4 in herkömmlicher Weise wirkverbunden. Die Betätigungslasche 4 schlägt an einem Anschlag 5 an. Andererseits ist der Torsionsstab 1 mit einem Paar von gegenförmig gepolten Dauermagneten 4 und 5 wirkverbunden. Im Ausführungsbeispiel sind diese Dauermagnete 4 und 5 als Verlängerungselemente einer quasi als Motor ausgebildeten Magneteinheit 16 angeordnet, bei der die auf dem Torsionsstab 1 angeordnete Drehachse nicht mit den Magneten 14 und 15 zusammenfällt. Dadurch ist die Motoranordnung leichter herzustellen.

Wenn der Greifer nun an einem stationären Magneten 7 an einem der Wendepunkte vorbei fährt, so wird durch die motorische Kraft, die von diesem Magneten 7 auf die beiden Greifermagnete 14 und 15 wirkt, der Torsionsstab 1 entgegen seine Vorspannung in sich gedreht (tordiert) und öffnet - beim Vorbeifahren für eine kurze Zeit - den Klemmteil 11, indem die Klemmzunge 3 von der Klemmbacke 17 gelöst wird und gibt dadurch den Schussfaden 12 frei bzw. ermöglicht es dem Schussfaden, in das Klemmteil 11 zu gelangen. Bei einer Kombination eines Bringgreifers mit einem Holgreifer wird dadurch - in bekannter Weise - die Schussfadenübergabe vollzogen. Nachdem die Magneteinheit (Motoreinheit) 16 aus dem Wirkbereich des Dauermagneten 7 entschwunden ist, erfolgt die Rückstellung der Klemmzunge aufgrund der Vorspannung des Torsionsstabes 1.

Im Regelfall wird die Klemmkraft entsprechen den Eigenschaften eines Schussfadens eingestellt.

In einer alternativen Ausführungsform, die in Figur 5 schematisch dargestellt ist, wird durch die motorische Kraft, die von diesem Magneten 7 auf die beiden Greifermagnete 14 und 15 wirkt, der Torsionsstab 1 entgegen seine Vorspannung in sich gedreht (tordiert) und öffnet - beim Vorbeifahren für eine kurze Zeit - den Klemmteil 11, indem die mit einer Feder vorgespannte und mittels einer Lagerung bzw. Einspannung 25 gelagerte Klemmzunge 24 mittels der Nocken bzw. Kulisse 23 von der Klemmbacke 17 abgehoben und somit von dieser gelöst wird und dadurch den Schussfaden 12 freigibt bzw. dem Schussfaden ermöglicht, in das Klemmteil zu gelangen. In dieser Ausführung wird die zur Ausbildung einer "geraden" Klemme angeordnete Klemmzunge 24 also in einer Achse, die im wesentlichen quer zur Achse zum Torsionsstab angeordnet ist, geschwenkt und nicht - wie im zuvor beschriebenen Ausführungsbeispiel - in der Achse des Torsionsstabes. Diese Anordnung hat in Bezug auf das Einlesen des Schussfadens, der Ausbildung einer separat betätigbaren Klemme und eines separat funktionierenden Torsionsstabes erhebliche Vorteile.

### Bezugszeichenliste

- 1: Torsionsstab
- 2: Abstützung
- 3: Klemmzunge
- 4: Betätigungslasche
- 5: Anschlag
- 6: Magnetträger
- 7: Auslösemagnet (stationärer Magnet jeweils an den Wendepunkten)
- 8: Blattträger
- 11: Klemmteil
- 12: Schussfaden
- 13: Webfach
- 14: Greifermagnet anziehend
- 15: Greifermagnet abstossend
- 16: Magneteinheit mit den Magneten 14 und 15
- 17: Klemmbacke
- 18: Greiferband und Greiferstange
- 23: Hebel bzw. Nocke oder Kulisse
- 24: Klemmzunge als Hebel
- 25: Lagerung bzw. Einspannung der Klemmzunge

## Patentansprüche

1. Greifer für eine Greiferwebmaschine mit einer Gleitbahn, längs deren der Greifer aus einer Aufnahmeposition für einen Schussfaden in eine Übergabeposition oder aus der Übergabeposition in eine Abgabeposition für den Schussfaden hin und her bewegbar ist, wobei der Greifer eine Fadenklemme mit einer beweglichen Klemmzunge (3, 24) und einer Klemmbacke aufweist, wobei die bewegliche Klemmzunge (3, 24) mittels eines Federelementes in eine Klemmstellung vorgespannt ist, wodurch die Klemmzunge (3, 24) und die Klemmbacke (17) als Fadenklemme zusammenwirken, und wobei die Klemmzunge (3, 24) mit einem Torsionsstab (1) so wirkverbunden ist, dass sie beim Verdrehen des Torsionsstabes (1) von der Klemmbacke (17) lösbar ist, **dadurch gekennzeichnet, dass** die Fadenklemme weiterhin Dauermagneteinrichtungen (6, 14, 15) aufweist, die längs der Gleitbahn durch Zusammenwirken mit entsprechenden, an der Gleitbahn angeordneten Gegenmagneten (7) ein Verdrehen des Torsionsstabes (1) und ein Lösen der Klemmzunge (3, 24) von der Klemmbacke (17) bewirken können.

2. Greifer nach Anspruch 1, **dadurch gekennzeichnet, dass** ein Betätigungsorgan (4) zum Verdrehen des Torsionsstabes (1) unabhängig von den Dauermagneteinrichtungen (6, 14, 15) für ein Lösen der Klemmzunge (3) von der Klemmbacke (17) vorgesehen ist.

3. Greifer nach Anspruch 1 oder 2, **dadurch gekennzeichnet, dass** die Klemmbacke als feste Klemmbacke (17) ausgebildet ist.

4. Greifer nach einem der Ansprüche 1 bis 3, **dadurch gekennzeichnet, dass** der Torsionsstab (1) in einem Gehäuse angeordnet ist.

5. Greifer nach einem der Ansprüche 1 bis 4, **dadurch gekennzeichnet, dass** die Dauermagneteinrichtungen (6, 14, 15) zwei gegenförmig gepolte Dauermagnete (14, 15) umfassen, zwischen denen der Torsionsstab (1) so angeordnet ist, dass ein Auslenken der Dauermagnete (14, 15) ein Verdrehen des Torsionsstabes (1) zur Folge hat.

6. Greifer nach einem der Ansprüche 1 bis 4, **dadurch gekennzeichnet, dass** die Dauermagneteinrichtungen (6, 14, 15) zwei gegenförmig gepolte Dauermagnete (14, 15) jeweils mit Verlängerungselementen umfassen, zwischen deren Verlängerungselementen der Torsionsstab (1) so angeordnet ist, dass ein Auslenken der Dauermagnete (6) ein Verdrehen des Torsionsstabes (1) zur Folge hat.

7. Greifer nach einem der Ansprüche 1 bis 6, **dadurch gekennzeichnet, dass** die Klemmzunge (3) direkt mit dem Torsionsstab (1) verbunden und im wesentlichen in der Achse des Torsionsstabes (1) verdrehbar ist, durch die Vorspannung an der Klemmbacke (17) anliegt und durch ein Verdrehen des Torsionsstabes (1) von der Klemmbacke lösbar ist.

8. Greifer nach Anspruch 7, **dadurch gekennzeichnet, dass** Mittel zum Vorspannen des Torsionsstabes (1) und damit zum Einstellen der Klemmkraft vorgesehen sind.

9. Greifer nach einem der Ansprüche 1 bis 6, **dadurch gekennzeichnet, dass** die Klemmzunge (24) im wesentlichen quer zur Achse des Torsionsstabes (1) schwenkbar ist, durch die Vorspannung einer weiteren Feder an der Klemmbacke (17) anliegt und durch ein Verdrehen des Torsionsstabes von der Klemmbacke (17) lösbar ist.

10. Greifer nach Anspruch 9, **dadurch gekennzeichnet, dass** der Torsionsstab (1) Hebel-, Nocken- bzw. Kulissenmittel (23) aufweist, die durch ein Verdrehen des Torsionsstabes (1) die Klemmzunge (24) gegen deren Vorspannung schwenkt und von der Klemmbacke (17) löst.

11. Greifer nach Anspruch 10, **dadurch gekennzeichnet, dass** die Hebel-, Nocken- bzw. Kulissenmittel (23) als abschnittsweise Abflachung oder gleichwirkende Ausbildung des Torsionsstabes (1) ausgebildet ist, die im Eingriff mit der Klemmzunge (24) diese an die Klemmbacke (17) anliegen lässt.

## Claims

1. A gripper for a gripper weaving machine having a sliding track, along which the gripper can be moved to and fro out of a receiving position for a weft-thread into a transfer position, or out of the transfer position into a delivery position for the weft-thread, wherein the gripper has a thread clamp with a movable clamping tongue (3, 24) and a clamping jaw, wherein the movable clamping tongue (3, 24) is prestressed in the clamping position by means of a spring element, whereby the clamping tongue (3, 24) and the clamping jaw (17) cooperate as a thread clamp, and wherein the clamping tongue (3, 24) is cooperatively connected with a torsion rod (1) in such manner that it is releasable from the clamping jaw (17) upon twisting of the torsion rod (1), **characterized in that** the thread clamp further has permanent magnet devices (6, 14, 15) along the sliding track which are configured to cause a twisting of the torsion rod (1) and a release of the clamping tongue (3, 24) from the clamping jaw (17) by cooperating with corresponding counter magnets (7) arranged at the sliding track.

2. The gripper according to claim 1, **characterized in that** an actuating organ (4) is provided for twisting of the torsion rod (1) independently of the permanent magnet devices (6, 14, 15) for releasing the clamping tongue (3) from the clamping jaw (17).

3. The gripper according to claim 1 or 2, **characterized in that** the clamping jaw is configured as a fixed clamping jaw (17).

4. The gripper according to one of claims 1 to 3, **characterized in that** the torsion rod (1) is arranged in a casing.

5. The gripper according to one of claims 1 to 4, **characterized in that** the permanent magnet devices (6, 14, 15) comprise two oppositely poled permanent magnets (14, 15) between which the torsion rod (1) is arranged in such manner that a displacement of the permanent magnets (14, 15) results in a twisting of the torsion rod (1).

6. The gripper according to one of claims 1 to 4, **characterized in that** the permanent magnet devices (6, 14, 15) comprise two oppositely poled permanent magnets (14, 15), each having extension elements, the torsion rod (1) being arranged between said extension elements in such manner that a displacement of the permanent magnets (6) results in a twisting of the torsion rod (1).

7. The gripper according to one of claims 1 to 6, **characterized in that** the clamping tongue (3) is directly connected with the torsion rod (1) and substantially twistable about the axis of the torsion rod (1), abuts against the clamping jaw (17) due to the prestressing and is releasable from the clamping jaw by a twisting of the torsion rod (1).

8. The gripper according to claim 7, **characterized in that** means for prestressing of the torsion rod (1) and thus for adjusting the clamping force are provided.

9. The gripper according to one of claims 1 to 6, **characterized in that** the clamping tongue (24) is pivotable substantially transversely to the axis of the torsion rod (1), abuts against the clamping jaw (17) due to the prestressing of a further spring and is releasable from the clamping jaw (17) upon twisting of the torsion rod.

10. The gripper according to claim 9, **characterized in that** the torsion rod (1) has lever, cam or coulisse means (23) which upon twisting of the torsion rod (1) pivot the clamping tongue (24) against the prestressing thereof and release it from the clamping jaw (17).

11. The gripper according to claim 10, **characterized in that** the lever, cam or coulisse means (23) are configured as segment wise chamfer or equivalent configuration of the torsion rod (1), which upon engaging the clamping tongue (24) causes the same to abut against the clamping jaw (17).

## Revendications

1. Lance pour un métier à tisser à lance comportant une glissière le long de laquelle la lance est déplacée suivant un mouvement de va-et-vient entre une position de prélèvement de fils de trame dans une position de transfert ou à partir de la position de transfert dans une position de dépose de fils de trame,
- la lance comportant un pince-fil avec une languette mobile (3, 24) et une mordache, la languette mobile (3, 24) étant précontrainte par un élément de ressort dans la position de pincement,
- la languette de pince (3, 24) et la mordache (17) coopérant pour former le pince-fil, et
- la languette de pince (3, 24) coopérant avec une barre de torsion (1) pour se détacher de la mordache (17) sous l'effet de la rotation de la barre de torsion (1),
lance **caractérisée en ce que**
le pince-fil comporte en outre des installations à aimants permanents (6, 14, 15) qui produisent le long de la glissière en coopérant avec des aimants complémentaires (7) prévus sur la glissière, une rotation de la barre de torsion (1) et ainsi la libération de la languette (3, 24) par rapport à la mordache (17).

2. Lance selon la revendication 1,
**caractérisée par**
un organe d'actionnement (4) pour tourner la barre de torsion (1) indépendamment des installations d'aimants permanents (6, 14, 15) pour libérer la languette (3) par rapport à la mordache (17).

3. Lance selon la revendication 1 ou 2,
**caractérisée en ce que**
la mordache est une mordache fixe (17).

4. Lance selon l'une des revendications 1 à 3,
**caractérisée en ce que**
la barre de torsion (1) est logée dans un boîtier.

5. Lance selon l'une des revendications 1 à 4,
**caractérisée en ce que**
les installations d'aimants permanents (6, 14, 15) comprennent deux aimants permanents (14, 15) à polarité opposée entre lesquels se trouve la barre de torsion (1) pour que le débattement des aimants permanents (14, 15) produise une rotation de la barre de torsion (1).

6. Lance selon l'une des revendications 1 à 4,
**caractérisée en ce que**
les installations d'aimants permanents (6, 14, 15) ont deux aimants permanents (14, 15) à polarité opposée avec chaque fois des éléments de prolongement et la barre de torsion (1) est installée entre les éléments de prolongement de façon que le débattement des aimants permanents (6) produise une rotation de la barre de torsion (1).

7. Lance selon l'une des revendications 1 à 6,
**caractérisée en ce que**
la languette de pince (3) est reliée directement à la barre de torsion (1) et tourne essentiellement suivant l'axe de la barre de torsion (1) en s'appliquant par précontrainte contre la mordache (17) et en se libérant de la mordache par rotation de la barre de torsion (1).

8. Lance selon la revendication 7,
**caractérisée en ce qu'**
elle comporte des moyens pour précontraindre la barre de torsion (1) et ainsi régler la force de serrage.

9. Lance selon l'une des revendications 1 à 6,
**caractérisée en ce que**
la languette de pince (24) pivote essentiellement transversalement à l'axe de la barre de torsion (1), s'appuie par la précontrainte d'un autre ressort contre la mordache (17) et se libère de la mordache (17) par rotation de la barre de torsion (1).

10. Lance selon la revendication 9,
**caractérisée en ce que**
la barre de torsion (1) comporte des moyens de levier, de came et de coulisse (23) qui, par rotation de la barre de torsion (1), basculent la languette de pince (24) précontrainte et la libèrent de la mordache (17).

11. Lance selon la revendication 10,
**caractérisée en ce que**
les moyens de levier, de came et de coulisse (23) sont des aplatissements par segment ou des réalisations de même effet de la barre de torsion (1) qui, en prise avec la languette de pince (24), permettent d'appliquer celle-ci contre la mordache (17).
